# EUROPÄISCHE PATENTSCHRIFT

(11) **EP 2 171 181 B1**
(45) Veröffentlichungstag und Bekanntmachung des Hinweises auf die Patenterteilung: **20.08.2014**
(21) Anmeldenummer: 08759027.9
(22) Anmeldetag: 05.06.2008
(51) Int. Cl.: E05B 1/00, E05B 17/14, E05B 47/06, G07C 9/00, E05C 9/04

(54) **KOMBINATION EINER MULDE UND EINES IN DER MULDE IN EINGESCHWENKTER STELLUNG VERRIEGELBAREN SCHWENKHEBELS**
COMBINATION OF A RECESSED BODY AND A PIVOT LEVER WHICH IS LOCKABLE IN RETRACTED POSITION IN THE RECESSED BODY
COMBINAISON D'UN BOÎTIER CREUX ET D'UN LEVIER PIVOTANT POUVANT ÊTRE VERROUILLÉ EN POSITION RÉTRACTÉE DANS LE BOÎTIER CREUX

(30) Priorität: 02.08.2007 DE 202007010804 U
(43) Veröffentlichungstag der Anmeldung: 07.04.2010
(73) Patentinhaber: DIRAK Dieter Ramsauer Konstruktionselemente GmbH, 58256 Ennepetal (DE)
(72) Erfinder: RAMSAUER, Dieter, 58332 Schwelm (DE); KOCH, Sebastian, 42111 Wuppertal (DE); LANGENBERG, Andreas, 58332 Schwelm (DE)
(74) Vertreter: Stratmann, Ernst
(86) Internationale Anmeldenummer: PCT/EP2008/004472
(87) Internationale Veröffentlichungsnummer: WO 2009/015720

(56) Entgegenhaltungen:
- EP-A- 0 453 626
- EP-A- 1 063 370
- WO-A1-2004/070143
- DE-A1- 19 907 101
- DE-A1-102004 013 369
- DE-U1- 9 012 372
- DE-U1- 20 006 373
- DE-U1- 20 211 508

## Beschreibung

### Technisches Gebiet

Die Erfindung betrifft eine Kombination einer Mulde und eines in der Mulde in eingeschwenkter Stellung verriegelbaren schwenkhebels , umfassend eine im Schwenkhebel untergebrachte Verriegelungseinrichtung, die über eine Zugangsöffnung im Schwenkhebel entriegelbar ist, wobei die Zugangsöffnung mittels einer im Schwenkhebel untergebrachten Abdeckung unzugänglich gemacht werden kann.

### Stand der Technik

Eine derartige Kombination ist beispielsweise aus der EP 1 063 370 B9 sowie aus der DE 10 2004 013 369 A1 bereits bekannt. Insbesondere wird auf die Fig. 5A bis 5C verwiesen. Es hat sich herausgestellt, dass häufig Vandalismus dazu führt, dass die Verriegelung beschädigt wird, beispielsweise durch Sekundenkleber, der eingespritzt wird, oder durch andere Manipulationen der Verriegelung.

### Aufgabe der Erfindung

Die Aufgabe der Erfindung ist es daher, zu verhindern, dass unautorisierte Personen die Abdeckung aus ihrer Abdecklage herausbringen können.

### Lösungswege

Gelöst wird die Aufgabe dadurch, dass der Abdeckung ein Blockiermittel zur Blockierung in ihrer Abdeckstellung zugeordnet ist, das einen elektronischen Antrieb besitzt.

Dadurch, dass die Abdeckung in ihrer Abdeckstellung elektomechanisch blockierbar ist, wird erreicht, dass der Zugang zu der Schwenkhebelverriegelung zumindest erschwert wird.

Die Gefahr ist damit auch kleiner, dass es durch unautorisierte Personen oder Vandalismus zu einer Störung der Öffnungseinrichtung kommt.

Gemäß einer Weiterbildung der Erfindung ist die Abdeckung um eine zur Hebelerstreckung senkrechte Achse aus der Abdeckstellung herausschwenkbar. Diese Anordnung ist an sich aus verschiedenen Druckschriften bekannt, bei denen jedoch die Abdeckung nicht blockierbar ist, wenn auch Einrichtungen vorgesehen sein mögen, die die Abdeckung gegen ungewolltes Öffnen in Reib- oder Klipsstellung halten.

Gemäß einer Weiterbildung der Erfindung ist die Abdeckung um eine zur Hebelerstreckung parallele Achse aus der Abdeckstellung herausschiebbar. Eine solche Lösung findet sich im Stand der Technik, siehe dort das Bauteil 132 in Fig. 5A, 5B und 5C.

Gemäß einer noch anderen Alternative ist die Abdeckung um eine zur Hebelerstreckung senkrechte, zur Befestigungsebene des Verschlusses parallele Achse wegklappbar.

Gemäß einer Weiterbildung der Erfindung ist die Abdeckung mittels eines verschieblich gelagerten Stiftes oder Schlittens blockiert. Alternativ kann die Abdeckung mittels eines verschwenkbar gelagerten Hebels blockierbar sein.

Die Abdeckung kann gegen Federkraft aus der Blockierstellung oder (alternativ) aus der Freigabestellung heraus bewegbar sein, was die Handhabung erleichtert.

So kann die Abdeckung mittels einer hubmagnetbetätigten Verriegelung blockierbar sein. Alternativ kann die Abdeckung mittels einer motorbetätigten Verriegelung blockierbar sein.

Gemäß einer noch anderen Ausführungsform ist die Abdeckung für eine mittels Steckschlüssel betätigbare Verriegelung vorgesehen.

Andererseits kann die Abdeckung für einen Profil(halb)zylinder vorgesehen sein.

Der elektromechanische Antrieb (z.B. Hubmagnet oder Motor) kann in einem Schloßkasten eines Stangenverschlusses vorgesehen sein. Jedoch ist die Anordnung auch im Bereich der Schwenkhebelverriegelung möglich.

Der elektromechanische Antrieb (z.B. Hubmagnet oder Motor) kann auch im Schloßkasten eines Stangenverschlusses angeordnet sein.

Es ist günstig, wenn der elektromechanische Antrieb mit einer Sensoreinrichtung wie eine Tastatur, eine Abtasteinrichtung für biologische Merkmale (Fingerabdruck, Iris, Stimme oder dgl.), eine Codekarte mit Magnetstreifen oder Chip, oder dgl. ansteuerbar ist.

Günstig ist es, wenn der elektromechanische Antrieb Teil eines Überwachungsnetzwerkes ist.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1: einen Schaltschrank mit erfindungsgemäß ausgestalteter Schwenkhebeleinrichtung;
- Fig. 2: eine Rückansicht des Türblatts der Schrankeinrichtung gemäß Fig. 1 zur Erläuterung der Erfindung im Zusammenhang mit einem Stangenverschluss;
- Fig. 3: in ähnlicher Darstellung wie Fig. 2 eine alternative Ausführungform mit der Abdeckung in blockierter Stellung;
- Fig. 4: die Ausführungsform der Fig. 3, jedoch in gelöster Stellung;
- Fig. 5: den Verschluss der Fig. 1 mit weggeschwenkter Abdeckung;
- Fig. 6: den Verschluss der Fig. 1, jedoch mit weggeschwenkter Abdeckung und verschwenkter Handhabe; und
- Fig. 7: eine weitere Ausführungsform.

### Detaillierte Beschreibung der Erfindung

In Fig. 1 ist ein Schaltschrank 10 zu sehen, bestehend aus einem Rahmen 12, einer Tür 14 und einem Schwenkhebel 16. Auf dem Türblatt 14 ist eine Schwenkhebelbetätigung 16 zu erkennen, die in hier nicht näher erkennbare Weise in der in die Mulde eingeschwenkten Stellung verriegelbar ist. Die Öffnung des Zugangs zur Verriegelung ist durch eine Abdeckung 18 verschlossen.

Die Rückseite des Türblatts 14, siehe Fig. 2, lässt erkennen, dass der in Fig. 1 dargestellte Schwenkhebelantrieb 16 mit dem Schlosskasten 20 in Verbindung steht, um die Verriegelungsstangen 22, 24 ein- und auszuschieben, um hier nicht dargestellte Verriegelungen zu öffnen oder zu schließen.

Gemäß der Fig. 2 ist eine Verriegelungseinrichtung verzeichnet, die bei der in Fig. 2 nicht dargestellten Ausführungsform ein Zylinderschloss mit einem Daumen 30 umfasst, siehe Fig. 3. Aus der Fig. 3 ist auch erkennbar, dass der Daumen 30 sich in den einen Muldenansatz 28 legt, so dass sich der Schwenkhebel nicht mehr ausklappen lässt, d. h., der Schwenkhebel ist verriegelt.

Bei der hier dargestellten Ausführungsform ist die Abdeckung 18 um eine senkrecht zur Türblattebene verlaufende Achse 32 aus der Abdeckstellung wegschwenkbar, siehe Fig. 6. Dabei dreht sich ein Wellenstück 34. Wird diese Drehbewegung unterbunden, kann die Abdeckkappe 26 nicht mehr um die Achse 32 verschwenkt werden und ist beispielsweise in der Abdeckstellung, die in Fig. 1 dargestellt ist, blockiert.

Um diese Blockade zu erreichen, ist gemäß Fig. 2 ein Stift 38 vorgesehen, der in eine Bohrung 40 am Ende der Welle 34 eindringt, so dass die Welle nicht mehr gedreht werden kann, d. h., wenn sich den Stift in der in Fig. 3 dargestellten Stellung befindet, liegt die Abdeckung 18 in der abdeckenden Stellung gemäß Fig. 1 und kann aus dieser auch nicht herausgedreht werden. Sobald der Hubmagnet 36 über die Anschlussleitungen 42 mit Strom versorgt wird, (oder, alternativ, wenn der Strom unterbrochen wird) wird der Stift 38 aus der Bohrung 40 herausgezogen, und so die Abdeckung 18 freigegeben, so dass diese aus der abgedeckenden Stellung herausgedreht werden kann, beispielsweise in die in Fig. 6 dargestellte Stellung.

Das Einfahren oder Ausfahren des Stiftes 38 bei Betätigung des Hubmagneten 36 kann gegen Federkraft in einer solchen Weise erfolgen, dass die Drehbewegung, und dass z. B. das Einfahren des Stiftes 38 in die Bohrung 40 bei Drehung in die abdeckende Stellung automatisch erfolgt.

Hubmagnet 36 und das Wellenstück 34 mit der Bohrung 38 können von einem Gehäuse umschlossen sein, siehe Bezugszahl 44 in Fig. 2.

Um den Strom (oder alternativ seine Unterbrechung) in den Hubmagneten auszulösen, und damit die Abdeckung 18 zu entblockieren, kann eine elektronische Einrichtung 46 dienen, die an geeigneter Stelle, und fern von dem Verschlusshebel 16 angebracht sein kann, hier ist sie neben dem Verschluss 16 am Türrahmen 12 angeordnet. Die elektronische Einrichtung 46 kann Sensoreinrichtungen umfassen, die beispielsweise einen Abdruck eines Fingers erfasst, oder die Irisfarbe, oder eine Chipkarte oder eine Transpondereinrichtung, die eine Person kennzeichnet.

Fig. 3 zeigt den Zustand mit das Wellenstück 34 blockierendem Stift 38, während Fig. 4 den Zustand bei erhobenem Stift und freigegebenem Wellenstück wiedergibt.

In Fig. 6 ist die Mulde 48 deutlich zu erkennen, mit einer Bohrung 50, die durch die Mulde 48 hindurchreicht, die das Wellenstück 34 aufnimmt. Die Mulde weist einen Ansatz 28 auf, der durch den entsprechenden viereckigen Durchbruch der Tür hindurchreicht und dadurch festgehalten wird, wie auch durch den Schlosskasten, eine zweite Befestigungsstelle.

In Fig. 5 ist ein Profilzylinder 52 bezeichnet, er stellt klar, dass die Schwenkhebelbetätigung nicht nur für einen Stangenverschluss als Antrieb dienen kann, sondern auch für andere Arten von Verschlüssen, beispielsweise einen Vorreiberverschluss. Insofern ist die dargestellte Ausführungsform nur ein Beispiel. Ebenso ist klar, dass anstelle des Zylinders eine andere Art von Verriegelung des Hebels in der Mulde vorgesehen sein kann, beispielsweise ein Steckschlüsselverschluss, nicht dargestellt. Wichtig ist in jedem Fall, dass eine Abdeckung 26 für den Zugang zu der Entriegelung des Handhebels 16 vorgesehen ist.

Das das Wellenstück blockierende Element, wie Stift 38, kann auch andere Formen annehmen, an die das Wellenstück dann anzupassen wäre: so könnte der Stift einen rechteckigen oder quadratischen Querschnitt aufweisen, oder er könnte die Form einer das dann z.B. rechteckige Wellenstück drehfest umgreifenden Gabel haben.

Die Anlage könnte so gestaltet sein, dass bei Notsituationen, wie Stromausfall die Blockade der Abdeckung aufgehoben wird, z.B. dadurch, dass aufgrund von Federkraft sich der Stift oder die Gabel zurückzieht und die Abdeckung entblockiert wird, so dass dann mit dem passenden Schlüssel der Schwenkhebel entriegelt und ausgeklappt und damit z.B. ein Stangenverschluss durch Drehung der Schwenkhebels entriegelt und z.B. der Schrank geöffnet werden kann. Bei Stromausfall wird somit aus der doppelten Sicherung eine einfache Sicherung, was in den meisten Anwendungsfällen eine ausreichende Gesamtsicherung ist.

### Gewerbliche Auswertbarkeit

Die Erfindung ist im Schaltschrankbau gewerblich auswertbar.

### Bezugszeichenliste:

- 10: Schaltschrank
- 12: Rahmen
- 14: Tür
- 16: Schwenkhebenbetätigung
- 18: Abdeckung
- 20: Schloßkasten
- 22: Verriegelungsstange
- 24: Verriegelungsstange
- 26: Schutzkappe
- 28: Muldenansatz
- 30: Daumen
- 32: Achse
- 34: Wellenstück
- 36: Hubmagnet, elektromagnetischer Antrieb
- 38: Stift
- 40: Bohrung
- 42: Anschlussleitung
- 44: Gehäuse
- 46: elektronische Einrichtung, Sensoreinrichtung
- 48: Mulde
- 50: Durchbruch
- 52: Profilzylinder
- 54: Zugangsöffnung

## Patentansprüche

1. Kombination einer Mulde und eines in der Mulde in eingeschwenkter Stellung verriegelbaren schwenkhebels, umfassend eine im Schwenkhebel (16) untergebrachte Verriegelungseinrichtung (30, 52), die über eine Zugangsöffnung (54) im Schwenkhebel (16) entriegelbar ist, wobei die Zugangsöffnung (54) mittels einer im Schwenkhebel untergebrachten Abdeckung (18) unzugänglich gemacht werden kann, **dadurch gekennzeichnet, dass** der Abdeckung (18) ein Blockiermittel zur Blockierung in ihrer Abdeckstellung zugeordnet ist, das einen elektromechanischen Antrieb (36) besitzt.

2. Kombination einer Mulde und eines in der Mulde in eingeschwenkter Stellung verriegelbaren schwenkhebels, nach Anspruch 1, **dadurch gekennzeichnet, dass** die Abdeckung (18) um eine zur Hebelerstreckung senkrechte Achse (32) aus der Abdeckstellung herausschwenkbar ist.

3. Kombination einer Mulde und eines in der Mulde in eingeschwenkter Stellung verriegelbaren schwenkhebels, nach Anspruch 1, **dadurch gekennzeichnet, dass** die Abdeckung (18) um eine zur Hebelerstreckung parallele Achse aus der Abdeckstellung herausschiebar ist.

4. Kombination einer Mulde und eines in der Mulde in eingeschwenkter Stellung verriegelbaren schwenkhebels, nach Anspruch 1, **dadurch gekennzeichnet, dass** die Abdeckung (18) um eine zur Hebelerstreckung senkrechte, zur Befestigungsebene des Mulde (48) parallele Achse wegklappbar ist.

5. Kombination einer Mulde und eines in der Mulde in eingeschwenkter Stellung verriegelbaren schwenkhebels, nach einem der Ansprüche 1 bis 4, **dadurch gekennzeichnet, dass** das Blockiermittel der Abdeckung (18) ein verschieblich gelagerter Stiftes oder Schlitten (38) ist.

6. Kombination einer Mulde und eines in der Mulde in eingeschwenkter Stellung verriegelbaren schwenkhebels, nach einem der Ansprüche 1 bis 4, **dadurch gekennzeichnet, dass** das Blockiermittel der Abdeckung (18) ein verschwenkbar gelagerten Hebel ist.

7. Kombination einer Mulde und eines in der Mulde in eingeschwenkter Stellung verriegelbaren schwenkhebels, nach einem der Ansprüche 1 bis 6, **dadurch gekennzeichnet, dass** die Abdeckung (18) gegen Federkraft oder gegen Schwerkraft aus der Blockierstellung oder alternativ Freigabestellung bewegbar ist.

8. Kombination einer Mulde und eines in der Mulde in eingeschwenkter Stellung verriegelbaren Schwenkhebels, nach einem der Ansprüche 1 bis 7, **dadurch gekennzeichnet, dass** die Abdeckung (18) mittels einer hubmagnetbetätigten Einrichtung (36) blockierbar oder alternativ freigebbar ist.

9. Kombination einer Mulde und eines in der Mulde in eingeschwenkter Stellung verriegelbaren Schwenkhebels, nach einem der Ansprüche 1 bis 7, **dadurch gekennzeichnet, dass** die Abdeckung (18) mittels einer motorbetätigten Einrichtung blockierbar oder alternativ freigebbar ist.

10. Kombination einer Mulde und eines in der Mulde in eingeschwenkter Stellung verriegelbaren Schwenkhebels, nach einem der Ansprüche 1 bis 9, **dadurch gekennzeichnet, dass** die Abdeckung (18) für eine mittels Steckschlüssel betätigbare Verriegelungseinrichtung vorgesehen ist.

11. Kombination einer Mulde und eines in der Mulde in eingeschwenkter Stellung verriegelbaren Schwenkhebels, nach einem der Ansprüche 1 bis 9, **dadurch gekennzeichnet, dass** die Abdeckung (18) für einen Profilhalbzylinder (52) oder Profilzylinder vorgesehen ist.

12. Kombination einer Mulde und eines in der Mulde in eingeschwenkter Stellung verriegelbaren Schwenkhebels, nach einem der Ansprüche 1 bis 11, **dadurch gekennzeichnet, dass** der elektromechanische Antrieb (36) z.B. Hubmagnet oder Motor im Schlosskasten (20) eines Stangenverschlusses untergebracht ist.

13. Kombination einer Mulde und eines in der Mulde in eingeschwenkter Stellung verriegelbaren Schwenkhebels, nach einem der Ansprüche 1 bis 11, **dadurch gekennzeichnet, dass** der elektromechanische Antrieb z.B. Hubmagnet oder Motor (36) im Bereich des Schwenkhebels (16) angeordnet oder integriert ist.

14. Kombination einer Mulde und eines in der Mulde in eingeschwenkter Stellung verriegelbaren Schwenkhebels, nach einem der Ansprüche 1 bis 11, **dadurch gekennzeichnet, dass** der elektromechanische Antrieb z.B. Hubmagnet oder Motor (36) im Schloßkasten eines Stangenverschlusses untergebracht ist.

15. Kombination einer Mulde und eines in der Mulde in eingeschwenkter Stellung verriegelbaren Schwenkhebels, nach einem der Ansprüche 1 bis 13, **dadurch gekennzeichnet, dass** der elektromechanische Antrieb (36) mittels einer Sensoreinrichtung (46) wie eine Tastatur, eine Abtasteinrichtung für biologische Merkmale z.B. Fingerabdruck, Iris, Stimme oder dgl., einer Codekarte mit Magnetstreifen oder Chip oder dgl. ansteuerbar ist.

16. Kombination einer Mulde und eines in der Mulde in eingeschwenkter Stellung verriegelbaren Schwenkhebels, nach einem der Ansprüche 1 bis 14, **dadurch gekennzeichnet, dass** der elektromechanische Antrieb (36) Teil eines Überwachungsnetzwerkes ist.

## Claims

1. A combination of a recessed body and a pivoting lever which is lockable in retracted position in the recessed body including a locking device (30, 52) which is accommodated in the pivoting lever (16) and which can be unlocked via an access aperture (54) in the pivoting lever (16), wherein the access aperture (54) can be made inaccessible by means of a cover (18) accommodated in the pivoting lever, **characterised in that** the cover (18) is allocated an immobilising means, which possesses an electromechanical drive (36), to immobilise it in its covering position.

2. The combination of a recessed body and a pivoting lever which is lockable in retracted position in the recessed body according to claim 1, **characterised in that** the cover (18) can be pivoted out of the covering position around an axle (32) perpendicular to the lever extension.

3. The combination of a recessed body and a pivoting lever which is lockable in retracted position in the recessed body according to claim 1, **characterised in that** the cover (18) can be pushed out of the covering position around an axle parallel to the lever extension.

4. The combination of a recessed body and a pivoting lever which is lockable in retracted position in the recessed body according to claim 1, **characterised in that** the cover (18) can be folded away around an axis which is perpendicular to the lever extension and parallel to the attachment plane of the recessed body (48).

5. The combination of a recessed body and a pivoting lever which is lockable in retracted position in the recessed body according to one of claims 1 to 4, **characterised in that** the immobilising means of the cover (18) is a displaceably borne pin or slide (38).

6. The combination of a recessed body and a pivoting lever which is lockable in retracted position in the recessed body according to one of claims 1 to 4, **characterised in that** the immobilising means of the cover (18) is a pivotably borne lever.

7. The combination of a recessed body and a pivoting lever which is lockable in retracted position in the recessed body according to one of claims 1 to 6, **characterised in that** the cover (18) is movable counter to spring force or counter to gravity out of the immobilising position or alternatively out of the releasing position.

8. The combination of a recessed body and a pivoting lever which is lockable in retracted position in the recessed body according to one of claims 1 to 7, **characterised in that** the cover (18) can be immobilised or alternatively released by means of a solenoidactuated device.

9. The combination of a recessed body and a pivoting lever which is lockable in retracted position in the recessed body according to one of claims 1 to 7, **characterised in that** the cover (18) can be immobilised or alternatively released by means of a motor-actuated device.

10. The combination of a recessed body and a pivoting lever which is lockable in retracted position in the recessed body according to one of claims 1 to 9, **characterised in that** the cover (18) is envisaged for a locking device which can be actuated by means of an insertable key.

11. The combination of a recessed body and a pivoting lever which is lockable in retracted position in the recessed body according to one of claims 1 to 9, **characterised in that** the cover (18) is envisaged for a profile semi-cylinder (52) or profile cylinder.

12. The combination of a recessed body and a pivoting lever which is lockable in retracted position in the recessed body according to one of claims 1 to 11, **characterised in that** the electromechanical drive (36), e.g. solenoid or motor, is accommodated in the lock casing (20) of a bolt lock.

13. The combination of a recessed body and a pivoting lever which is lockable in retracted position in the recessed body according to one of claims 1 to 11, **characterised in that** the electromechanical drive, e.g. solenoid or motor (36), is arranged or integrated in the region of the pivoting lever (16).

14. The combination of a recessed body and a pivoting lever which is lockable in retracted position in the recessed body according to one of claims 1 to 11, **characterised in that** the electromechanical drive, e.g. solenoid or motor (36), is accommodated in the lock casing of a bolt lock.

15. The combination of a recessed body and a pivoting lever which is lockable in retracted position in the recessed body according to one of claims 1 to 13, **characterised in that** the electromechanical drive (36) can be controlled by means of a sensor device (46) such as a keypad, a scanning device for biological features, e.g. fingerprint, iris, voice or the like, a code card with magnetic strip or chip or the like.

16. The combination of a recessed body and a pivoting lever which is lockable in retracted position in the recessed body according to one of claims 1 to 14, **characterised in that** the electromechanical drive (36) is part of a surveillance network.

## Revendications

1. Combinaison d'un creux et d'un levier pivotant pouvant être verrouillé dans une position pivotée dans le creux, comprenant un dispositif de verrouillage (30, 52) logé dans le levier pivotant (16), qui peut être déverrouillé via une ouverture d'accès (54) dans le levier pivotant (16), l'ouverture d'accès (54) pouvant être rendue inaccessible au moyen d'un recouvrement (18) logé dans le levier pivotant, **caractérisée en ce qu'**un moyen de blocage est associé au recouvrement (18) pour le blocage dans sa position de recouvrement, qui présente un dispositif d'entraînement électromécanique (36).

2. Combinaison d'un creux et d'un levier pivotant pouvant être verrouillé dans une position pivotée dans le creux, selon la revendication 1, **caractérisée en ce que** le recouvrement (18) peut être pivoté hors de la position de recouvrement autour d'un axe (32) perpendiculaire à l'étendue du levier.

3. Combinaison d'un creux et d'un levier pivotant pouvant être verrouillé dans une position pivotée dans le creux, selon la revendication 1, **caractérisée en ce que** le recouvrement (18) peut être glissé hors de la position de recouvrement autour d'un axe parallèle à l'étendue du levier.

4. Combinaison d'un creux et d'un levier pivotant pouvant être verrouillé dans une position pivotée dans le creux, selon la revendication 1, **caractérisée en ce que** le recouvrement (18) peut être rabattu autour d'un axe perpendiculaire à l'étendue du levier, parallèle au plan de fixation du creux (48).

5. Combinaison d'un creux et d'un levier pivotant pouvant être verrouillé dans une position pivotée dans le creux, selon l'une quelconque des revendications 1 à 4, **caractérisée en ce que** le moyen de blocage du recouvrement (18) est une tige ou un coulisseau (38) logé de manière à pouvoir être déplacé(e).

6. Combinaison d'un creux et d'un levier pivotant pouvant être verrouillé dans une position pivotée dans le creux, selon l'une quelconque des revendications 1 à 4, **caractérisée en ce que** le moyen de blocage du recouvrement (18) est un levier logé de manière à pouvoir pivoter.

7. Combinaison d'un creux et d'un levier pivotant pouvant être verrouillé dans une position pivotée dans le creux, selon l'une quelconque des revendications 1 à 6, **caractérisée en ce que** le recouvrement (18) peut être déplacé contre une force de ressort ou contre la gravité hors de la position de blocage ou, en variante, de la position déverrouillée.

8. Combinaison d'un creux et d'un levier pivotant pouvant être verrouillé dans une position pivotée dans le creux, selon l'une quelconque des revendications 1 à 7, **caractérisée en ce que** le recouvrement (18) peut être bloqué ou, en variante, déverrouillé au moyen d'un dispositif (36) actionné par un électroaimant de levage.

9. Combinaison d'un creux et d'un levier pivotant pouvant être verrouillé dans une position pivotée dans le creux, selon l'une quelconque des revendications 1 à 7, **caractérisée en ce que** le recouvrement (18) peut être bloqué ou, en variante, déverrouillé au moyen d'un dispositif actionné par un moteur.

10. Combinaison d'un creux et d'un levier pivotant pouvant être verrouillé dans une position pivotée dans le creux, selon l'une quelconque des revendications 1 à 9, **caractérisée en ce que** le recouvrement (18) est prévu pour un dispositif de verrouillage pouvant être actionné par une clef à tube.

11. Combinaison d'un creux et d'un levier pivotant pouvant être verrouillé dans une position pivotée dans le creux, selon l'une quelconque des revendications 1 à 9, **caractérisée en ce que** le recouvrement (18) est prévu pour un semi-cylindre profilé (52) ou un cylindre profilé.

12. Combinaison d'un creux et d'un levier pivotant pouvant être verrouillé dans une position pivotée dans le creux, selon l'une quelconque des revendications 1 à 11, **caractérisée en ce que** le dispositif d'entraînement électromagnétique (36), par exemple un électroaimant de levage ou un moteur, est logé dans le boîtier (20) d'une serrure à barres.

13. Combinaison d'un creux et d'un levier pivotant pouvant être verrouillé dans une position pivotée dans le creux, selon l'une quelconque des revendications 1 à 11, **caractérisée en ce que** le dispositif d'entraînement électromagnétique, par exemple un électroaimant de levage ou un moteur (36) est disposé ou intégré dans la zone du levier pivotant (16).

14. Combinaison d'un creux et d'un levier pivotant pouvant être verrouillé dans une position pivotée dans le creux, selon l'une quelconque des revendications 1 à 11, **caractérisée en ce que** le dispositif d'entraînement électromagnétique, par exemple un électroaimant de levage ou un moteur (36), est logé dans le boîtier d'une serrure à barres.

15. Combinaison d'un creux et d'un levier pivotant pouvant être verrouillé dans une position pivotée dans le creux, selon l'une quelconque des revendications 1 à 13, **caractérisée en ce que** le dispositif électromagnétique (36) peut être commandé au moyen d'un dispositif à capteur (46) tel qu'un clavier, un scanneur pour les caractéristiques biologiques, par exemple une empreinte digitale, un iris, la voie ou analogue, une carte à code avec une bande magnétique ou une puce ou analogue.

16. Combinaison d'un creux et d'un levier pivotant pouvant être verrouillé dans une position pivotée dans le creux, selon l'une quelconque des revendications 1 à 14, **caractérisée en ce que** le dispositif électromagnétique (36) est une partie d'un réseau de surveillance.
